# EUROPÄISCHE PATENTSCHRIFT

(11) **EP 1 721 717 B1**
(45) Veröffentlichungstag und Bekanntmachung des Hinweises auf die Patenterteilung: **13.08.2008**
(21) Anmeldenummer: 05010454.6
(22) Anmeldetag: 13.05.2005
(51) Int. Cl.: B28C 5/12, B01F 15/00

(54) **Verfahren und Vorrichtung zur Herstellung einer fliessfähigen Masse**
Device and method for making a flowable mass
Dispositif et procédé de fabrication d'une masse fluide

(43) Veröffentlichungstag der Anmeldung: 15.11.2006
(73) Patentinhaber: Knauf PFT GmbH & Co. KG, 97346 Iphofen (DE)
(72) Erfinder: Irsch, Hans-Peter, 97350 Mainbernheim (DE); Duelli, Michael, 97447 Gerolzhofen (DE); Beck, Stefan, 97526 Sennfeld (DE); Miller, Desmond, Portishead, Bristol BS20 6LU (GB)
(74) Vertreter: Schröer, Gernot H.

(56) Entgegenhaltungen:
- EP-A- 0 496 685
- AT-B- 385 309
- DE-B- 1 117 981
- DE-U- 7 046 148
- US-A- 2 580 551
- US-A- 4 515 483

## Beschreibung

### Beschreibung

Die Erfindung betrifft eine Vorrichtung zur Herstellung einer fließfähigen Mörtelmasse gemäß dem Oberbegriff des Patentanspruchs 1. Des Weiteren betrifft die Erfindung ein Verfahren zur Herstellung einer fließfähigen Masse, insbesondere einer feinkörnigen Mörtelmasse, wie eine Spachtelmasse.

Bei feinkörnigen Mörtelmassen, wie Spachtelmassen, die zum Verspachteln von Löchern und Rissen oder zum vollständigen Verspachteln von Gipsplatten verwendet werden, wird die Mörtelmasse durch sogenanntes Einsumpfen angemischt. Dabei wird Trockenmörtel auf Wasser aufgestreut, der das Wasser aufsaugt, und die Mörtelmasse wird anschließend vermischt. Insbesondere bei feinkörnigen Mörtelmassen bilden sich Knötchen und kleinere Klumpen, die eine kontinuierliche Mischung und Förderung erschweren. In der Praxis werden diese feinkörnigen Mörtelmischungen daher zunächst in einem gesonderten Mischer angemischt und nach einer längeren Mischdauer einer Pumpe zur Förderung zugeführt. Somit ist beim Stand der Technik nur ein chargenweiser Betrieb möglich.

Aus der DE 197 54 969 A1 ist eine Vorrichtung bekannt, mit der sich dünnflüssiger Schaumbrei bzw. eine dünnflüssige, schaumige Mörtelmasse in knötchenfreier homogener Konsistenz kontinuierlich herstellen lässt und mit der eine hohe Förderleistung erreicht wird. Die Vorrichtung umfasst einen Hauptmischer zum Mischen von Trockenmörtel mit Wasser und eine dem Hauptmischer nachgeordnete Exzenter-Schneckenpumpe, zum Befördern der vorgemischten Mörtelmasse zu einem Nachmischer. Der Nachmischer ist an einem Auslass der Exzenter-Schneckenpumpe angeordnet und weist einen Flügelrotor auf, der mittig in einem Gehäuse angeordnet ist. In das Gehäuse wird Wasser zugeführt, das durch den Flügelrotor mit der Mörtelmasse vermischt wird, um eine dünnflüssige Mörtelmasse zu erhalten. Kleinere Knötchen oder Klumpen werden jedoch von dem Flügelrotor kaum erfasst, da diese dem Flügelrotor ausweichen können.

Die AT 385 309 B offenbart eine Vorrichtung und ein Verfahren zur Herstellung einer fließfähigen Masse, gemäß dem Oberbegriff der Patentansprüche 1 und 10.

US 4,515,483 A offenbart eine Abschabvorrichtung zum Abschaben von sich an der Innenwandung eines Trocknungsgefäßes bildenden Schichten des Prozessmaterials mit-messerartigen Platten, die an der Innenwand befindliche Rückstände durch eine Drehbewegung kontinuierlich abschaben.

Es ist nun Aufgabe der Erfindung, eine Vorrichtung und ein Verfahren der eingangs genannten Art zu schaffen, bei denen die vorgenannten Nachteile beim Stand der Technik wenigstens teilweise überwunden oder zumindest vermindert werden.

Diese Aufgabe wird vorrichtungstechnisch mit den Merkmalen des Patentanspruchs 1 und verfahrenstechnisch mit den Merkmalen des Patentanspruchs 10 gelöst. Vorteilhafte Ausführungen und Weiterbildungen ergeben sich aus den von Anspruch 1 und Anspruch 10 jeweils abhängigen Ansprüchen.

Die Erfindung betrifft eine Vorrichtung zur Herstellung einer fließfähigen Masse gemäß Anspruch 1. Ein Kerngedanke der erfindungsgemäßen besteht darin, dass der Nachmischer einen Rotor mit einer Wirkfläche und ein Mischrohr mit einer Gegenfläche aufweist, wobei der Rotor exzentrisch im Mischrohr angeordnet ist und über einen Pumpenrotor, insbesondere einen exzentrischen Schneckenrotor der Exzenter-Schneckenpumpe, derart antreibbar ist, dass er mit seiner Wirkfläche um eine Mittelachse des Mischrohrs entlang der Gegenfläche rotierbar ist.

Durch die exzentrische Anordnung des Rotors und durch seine Rotations-oder Umlaufbewegung entlang der Gegenfläche des Mischrohrs werden die in der Mörtelmasse befindlichen Knötchen oder Klumpen kontinuierlich zerkleinert und aufgelöst, so dass eine im Wesentlichen glatte und homogene Mörtelmasse erhalten wird. Dadurch, dass der Rotor des Nachmischers über den Pumpenrotor bzw. Schneckenrotor anttreibbar ist, ist die Rotations-oder Umlaufbewegung des Rotors auf die Pump- oder Förderbewegung des Schneckenrotors abgestimmt, so dass eine etwa gleichzeitige, kontinuierliche Förderung und Glättung bzw. Homogenisierung der Mörtelmasse erreicht wird. Darüber hinaus wird der Rotor des Nachmischers über den Schneckenrotor ein- und abgeschaltet, wodurch die Bedienbarkeit erheblich vereinfacht wird.

Ein Kerngedanke des erfindungsgemäßen Verfahrens gemäß Anspruch 10 besteht darin, dass die Mörtelmasse im Nachmischer zwischen einer Wirkfläche und einer Gegenfläche geführt wird, indem die Mörtelmasse in Förderrichtung entlang der Gegenfläche befördert wird und die Wirkfläche etwa oder wenigstens annähernd quer zur Förderrichtung der Mörtelmasse an der Gegenfläche entlang bewegt wird, und insbesondere eine Rotations- oder Umlaufbewegung um eine Mittelachse des Nachmischers entlang der Gegenfläche ausführt.

Durch die Bewegung der Wirkfläche entlang der Gegenfläche wird die zwischen den Flächen befindliche Mörtelmasse vergleichsweise hohen Druck-, Reib- und Scherkräften ausgesetzt. Die noch in der Mörtelmasse vorhandenen Knötchen oder Klumpen werden dabei zwischen der Wirkfläche und der Gegenfläche zerdrückt und zerrieben, so dass die Mörtelmasse auf effektive Weise homogenisiert wird. Durch die Rotations- oder Umlaufbewegung der Wirkfläche wird die Mörtelmasse kontinuierlich gedrückt und gerieben, so dass eine kontinuierliche Herstellung und Förderung einer im Wesentlichen homogenen Mörtelmasse gewährleistet ist. Anhand des Verfahrens lassen sich sowohl dünnflüssige als auch dickflüssige Mörtelmassen wirksam homogenisieren, ohne dass zusätzliche konsistenzverändernde Maßnahmen, beispielsweise eine Zuführung von Wasser oder Druckluft, erforderlich sind.

Vorzugsweise wird die Wirkfläche im Wesentlichen dicht, d.h. im Wesentlichen spaltlos, an der Gegenfläche entlang bewegt oder zumindest geringfügig gegen die Gegenfläche gedrückt, wodurch die auf die Mörtelmasse einwirkenden Druck-, Reib- und Scherkräfte weiter erhöht werden. Die Wirkfläche und/oder die Gegenfläche sind dabei elastisch, so dass sie beim Durchführen und Drücken der Mörtelmasse elastisch nachgeben. Durch die elastische Nachgiebigkeit einer oder beider Flächen wird die Mörtelmasse trotz spaltlosen Kontakts oder Druckkontakts der Flächen dazwischen durchgeführt. Die jeweils elastische Fläche ist dabei elastisch gegen die Mörtelmasse vorgespannt, so dass eine Quetschung der Mörtelmasse bewirkt wird. Durch die Quetschung werden die Knötchen oder Klumpen auf effektive Weise zerrieben oder zumindest erheblich verkleinert.

Nach einer vorteilhaften Ausführung des Verfahrens ist die Gegenfläche elastisch und die Wirkfläche vergleichsweise unelastisch oder starr, so dass lediglich die Gegenfläche beim Durchführen und Drücken der Mörtelmasse elastisch nachgibt. Durch die elastische Gegenfläche und die unelastische oder starre Wirkfläche wird der Druck auf die Mörtelmasse bei gleichzeitiger Quetschung der Mörtelmasse zwischen den Flächen merklich erhöht, so dass auch kleinere Klumpen oder Knötchen zerrieben werden.

Gemäß einer zweiten Ausführung des Verfahrens ist das elastische und unelastische Verhalten der Flächen umgekehrt, wobei die Wirkfläche elastisch und die Gegenfläche vergleichsweise unelastisch oder starr ist, so dass lediglich die Wirkfläche beim Durchführen und Drücken der Mörtelmasse elastisch nachgibt. Auch bei dieser Ausführung wird die Mörtelmasse zwischen den Flächen gequetscht und zugleich einem erhöhten Druck ausgesetzt.
Bei den oben beschriebenen Ausführungen ist es hinsichtlich der auf die Mörtelmasse einwirkenden Druck-, Reib- und Scherkräfte ausreichend, wenn die Wirkfläche dicht bzw. im Wesentlichen spaltlos an der Gegenfläche entlang bewegt wird.

Alternativ können sowohl die Wirkfläche als auch die Gegenfläche elastisch sein, wobei es dann besonders vorteilhaft ist, wenn die Wirkfläche zusätzlich gegen die Gegenfläche gedrückt wird, um einen erhöhten Druck auf die Mörtelmasse auszuüben bzw. aufrecht zu erhalten.

Vorteilhafterweise ist die Gegenfläche eine zylindrische Innenfläche des Mischrohrs und die Wirkfläche eine, insbesondere zylindrische, Außenfläche des Rotors. Der Rotor ist insbesondere länglich, vorzugsweise stangen- oder zapfenförmig, gestaltet und/oder Rotor kann hinsichtlich seiner Länge so bemessen sein, dass er etwas kürzer ist, gleich lang oder länger ist als die Länge des Mischrohrs. Vorzugsweise erstreckt sich der Rotor im Wesentlichen durch das gesamte Mischrohr hindurch. Durch diese konstruktiven Maßnahmen wird einerseits eine kompakte Bauweise des Nachmischers ermöglicht und andererseits gewährleistet, dass die Mörtelmasse über die gesamte Gegenfläche des Mischrohrs zerrieben wird.

Der Rotor kann anstelle eines kreisförmigen Querschnitts auch einen ovalen oder elliptischen Querschnitt aufweisen und/oder in seinem Querschnitt axial über seine Länge veränderlich sein, beispielsweise dicker wird in Fließrichtung.

An seinem Ende kann der Rotor in einer vorteilhaften Ausführungsform sich gegen eine Stützfläche abstützen, um die Reaktionskräfte oder Gegenkräfte bei einem Rücklauf der Pumpe, d.h. wenn sich die Pumpe entgegengesetzt zur Förderrichtung bewegt, aufzunehmen. Abhängig von der Länge des Rotors ist die Stützfläche, wenn der Rotor kürzer ist als das Mischrohr, innerhalb des Mischrohrs, wenn der Rotor genauso lang ist wie das Mischrohr, bündig an dessen Ende oder, wenn der Rotor ein Stück weit aus dem Mischrohr herausragt, außerhalb des Mischrohrs angeordnet.

Vorzugsweise ist der Nachmischer an einem Auslass der Exzenter-Schneckenpumpe angeordnet, und der Rotor des Nachmischers ist an einem exzentrischen und dem Nachmischer zugeordneten Endbereich des Schneckenrotors angeordnet. Der Rotor des Nachmischers bildet somit eine Verlängerung des Schneckenrotors, wobei die exzentrische Anordnung bzw. Ausbildung des Schneckenrotors die exzentrische Anordnung des Rotors im Mischrohr bestimmt. Die Rotationsbewegung des exzentrischen Schneckenrotors wird direkt auf den Rotor des Nachmischers übertragen, so dass keine zusätzlichen Kupplungs- oder Übertragungsmittel benötigt werden.

Zweckmäßigerweise ist der Rotor des Nachmischers einstückig mit dem Schneckenrotor der Exzenter-Schneckenpumpe ausgebildet, wodurch eine hohe Stabilität gewährleistet ist.

Gemäß einer alternativen Ausgestaltung ist der Rotor des Nachmischers durch Verschweißen und/oder über Befestigungsmittel mit dem Schneckenrotor der Exzenter-Schneckenpumpe verbunden, wobei der Schneckenrotor an seinem dem Nachmischer zugeordneten Endbereich einen Fortsatz aufweist. Der Fortsatz dient zur Befestigung oder zur Verbindung des Rotors an bzw. mit dem Schneckenrotor. Durch diese konstruktive Maßnahme können die Rotoren je nach Bedarf auf einfache Weise angebracht oder entfernt werden.

Besonders bevorzugt liegt die Wirkfläche des Rotors im Wesentlichen dicht an der Gegenfläche des Mischrohrs an oder sie ist zumindest geringfügig gegen die Gegenfläche gedrückt, wobei die Wirkfläche und/oder die Gegenfläche aus einem elastischen Material, wie ein aus Synthese- oder Naturkautschuk hergestellter, verschleißfester Gummi hergestellt sind. Durch die Verwendung von Gummi wird eine verbesserte Haftung und Reibung der Mörtelmasse an der jeweils aus Gummi gebildeten Fläche erzielt. Darüber hinaus ist Gummi ausreichend nachgiebig, so dass die Mörtelmasse zwischen den Flächen durchgeführt und in hohem Maße gequetscht werden kann.

Zweckmäßigerweise sind die Wirkfläche des Rotors und die Gegenfläche des Mischrohrs im Wesentlichen eben oder glatt ausgebildet, wodurch eine gleichmäßige Quetschung der Mörtelmasse über die Flächen erreicht wird.

Bevorzugtermaßen sind die Wirkfläche des Rotors und die Gegenfläche des Mischrohrs jeweils aus Materialien mit unterschiedlichen elastischen Eigenschaften gebildet, wobei als Materialpaar ein elastisches Material, wie Gummi, und ein vergleichsweise unelastisches Material, wie Metall, vorzugsweise Stahl gewählt ist. Durch das Materialpaar "Gummi-Stahl" wird ein erhöhter Druck auf die Mörtelmasse ausgeübt und zugleich eine ausreichende elastische Nachgiebigkeit der aus Gummi gebildeten Fläche erreicht.

Gemäß einer ersten Ausführungsform ist die Gegenfläche des Mischrohrs aus Gummi gebildet, wobei das Mischrohr ein Außenrohr und einen Gummieinsatz aufweist, der an der Innenseite des Außenrohrs angebracht ist und dessen Innenfläche die Gegenfläche bildet, und die Wirkfläche des Rotors ist insbesondere aus Metall, vorzugsweise aus Stahl gebildet. Durch die Verwendung eines Gummieinsatzes und dessen Anordnung am Außenrohr wird eine elastisch nachgiebige und zugleich strapazierfähige Gegenfläche geschaffen.

Zweckmäßigerweise ist das Mischrohr des Nachmischers einstückig mit einem Förderrohr der Exzenter-Schneckenpumpe ausgebildet, wobei das Außenrohr und der Gummieinsatz des Mischrohrs jeweils einstückig mit einem Außenrohr und einer Gummieinlage des Förderrohrs ausgebildet sind. Der Nachmischer und die Exzenter-Schneckenpumpe werden durch diese konstruktive Maßnahme zu einer kompakten und kostengünstig herstellbaren Baueinheit zusammengefasst.

Gemäß einer alternativen Ausgestaltung sind das Mischrohr des Nachmischers und ein Förderrohr der Exzenter-Schneckenpumpe als separate Teile ausgebildet und über Befestigungsmittel, wie einen Flansch, miteinander verbunden, wobei der Flansch einen radial nach innen ragenden, ringförmigen Vorsprung aufweist, der zwischen dem Gummieinsatz des Mischrohrs und einer Gummieinlage des Förderrohrs angeordnet ist und dichtend daran anliegt. Durch die Ausbildung des Mischrohrs und des Förderrohrs als separate Teile kann das Mischrohr je nach Bedarf eingesetzt und beispielsweise zwecks Reinigung wieder entfernt werden. Der dichtende Vorsprung des Flansches verhindert ein Eindringen von Mörtelmasse zwischen die beiden Gummiteile.

Vorzugsweise ist der Gummieinsatz des Mischrohrs materialschlüssig mit dem Außenrohr des Mischrohrs durch Einvulkanisieren verbunden, wodurch ein fester Sitz des Gummieinsatzes am Außenrohr erreicht wird.

Gemäß einer weiteren Ausführungsform ist die Gegenfläche des Mischrohrs aus Metall, vorzugsweise aus Stahl, gebildet, wobei das Mischrohr ein Stahlrohr umfasst, dessen Innenfläche die Gegenfläche bildet, und die Wirkfläche des Rotors ist aus Gummi gebildet, wobei der Rotor einen Rotorkern umfasst, der mit einem Gummiüberzug, beispielsweise in Form eines Gummischlauchs versehen ist, dessen Außenfläche die Wirkfläche des Rotors bildet. Der Rotorkern ist zweckmäßigerweise aus Metall bzw. aus Stahl hergestellt und bildet einen stabilen Untergrund für den Gummiüberzug. Durch den Gummiüberzug wird eine elastisch nachgiebige Wirkfläche geschaffen, die anhand des starren Rotorkerns zugleich einen erhöhten Druck auf die Mörtelmasse ausüben kann.

Vorteilhafterweise ist der Rotorkern und der Gummiüberzug an dem Fortsatz des Schneckenrotors befestigt, wobei der Rotorkern vorzugsweise durch Verschweißen und der Gummiüberzug über ein oder mehrere Befestigungselemente am Fortsatz fixiert sind. Durch diese konstruktive Maßnahme ist der Gummiüberzug sicher am Rotorkern angebracht und hält auch einer hohen Beanspruchung stand. Zusätzlich kann der Gummiüberzug mit dem Rotorkern verklebt sein.

Die Erfindung wird nachstehend auch hinsichtlich weiterer Merkmale und Vorteile anhand von Ausführungsbeispielen und unter Bezugnahme auf die beiliegenden Zeichnungen näher erläutert.

Hierbei zeigen:
- FIG 1: eine schematische Darstellung einer erfindungsgemäßen Vorrichtung gemäß einer ersten Ausführungsform in Schnittansicht,
- FIG 2: eine alternative Ausgestaltung der Vorrichtung von FIG 1 in Schnittansicht,
und
- FIG 3: eine schematische Darstellung der Vorrichtung gemäß einer zweiten Ausführungsform, in Schnittansicht.

In FIG 1 ist eine schematische Darstellung einer Vorrichtung gemäß einer ersten Ausführungsform in Schnittansicht gezeigt. Die Vorrichtung umfasst einen Hauptmischer zum Mischen von Trockenmörtel und Wasser (nicht gezeigt). Dem Hauptmischer ist eine Exzenter-Schneckenpumpe 8 nachgeordnet, um die vorgemischte Mörtelmasse, insbesondere eine feinkörnige Mörtelmasse, wie eine Spachtelmasse, in Förderrichtung F zu einem Nachmischer 1 zu befördern. Die Exzenter-Schneckenpumpe 8 weist ein Förderrohr 10 auf, das ein Außenrohr 11 und eine Gummieinlage 12 umfasst, die an der Innenseite des Außenrohrs 11 angeordnet ist. Die Gummieinlage 12 bildet einen schneckengangförmigen Förderkanal 13, durch den die Mörtelmasse mittels eines im Förderkanal 13 rotierenden, exzentrischen Schneckenrotors 9 zum Nachmischer 1 gepumpt wird.

Der Nachmischer 1 ist an einem Auslass 14 der Exzenter-Schneckenpumpe 8 angeordnet und umfasst ein Mischrohr 4 und einen länglichen, insbesondere stangen- oder zapfenförmigen Rotor 2, der exzentrisch im Mischrohr 4 angeordnet ist. Der Rotor 2 ist an einem dem Nachmischer 1 zugeordneten Endbereich 25 des Schneckenrotors 9 angeordnet und einstückig mit diesem ausgebildet. Der Rotor 2 des Nachmischers 1 erstreckt sich ausgehend vom Schneckenrotor 9 in Förderrichtung F bzw. parallel zu einer Mittelachse A des Mischrohrs 4 über die Länge L des Mischrohrs 4 und ragt ein Stück weit aus dem Mischrohr 4 heraus, um sich gegen eine Stützplatte oder ein anders Stützelement (z.B. Zapfen) (nicht gezeigt) abzustützen. Ebenso kann auch die Abstützung bündig am Ende des Mischrohrs oder sogar im Mischrohr erfolgen, wenn das Stützelement in das Mischrohr hineinragt.

Das Mischrohr 4 umfasst ein Außenrohr 6 und einen Gummieinsatz 7, der an der Innenseite des Außenrohrs 6 angebracht ist und materialschlüssig mit dem Außenrohr 6 durch Einvulkanisieren verbunden ist. Der Rotor 2 des Nachmischers 1 und der Schneckenrotor 9 sind aus Metall, zweckmäßigerweise aus Stahl, hergestellt. Der Gummieinsatz 7 und das Außenrohr 6 des Mischrohrs 4 sind jeweils einstückig mit der Gummieinlage 12 und dem Außenrohr 11 des Förderrohrs 10 ausgebildet, so dass der Nachmischer 1 einen integralen Bestandteil der Exzenter-Schneckenpumpe 8 bildet. Die zylindrische Außenfläche des Rotors 2 bildet eine Wirkfläche 3, die im Wesentlichen dicht, d.h. im Wesentlichen spaltlos, an der zylindrischen Innenfläche des Gummieinsatzes 7 anliegt. Die Innenfläche des Gummieinsatzes 7 bildet eine mit der unelastischen oder starren Wirkfläche 3 des Rotors 2 zusammenwirkende elastische Gegenfläche 5. Zusätzlich kann der Rotor 2 mit seiner Wirkfläche 3 gegen die Gegenfläche 5 des Mischrohrs 4 gedrückt sein.

Der Rotor 2 wird von dem Schneckenrotor 9 angetrieben, so dass er mit seiner Wirkfläche 3 entsprechend der Rotationsbewegung des Schneckenrotors 9 um die Mittelachse A entlang der Gegenfläche 5 rotiert. Die Mörtelmasse, die in Förderrichtung F an der Gegenfläche 5 des Mischrohrs 4 entlang befördert wird, wird durch die Rotations- oder Umlaufbewegung des Rotors 2 zwischen der unelastischen bzw. starren Wirkfläche 3 des Rotors 2 und der elastischen Gegenfläche 5 hindurchgeführt, gedrückt und gerieben, wobei die elastische Gegenfläche 5 beim Durchführen und Drücken der Mörtelmasse elastisch nachgibt.

Die Wirkfläche 3 des Rotors 2 und die Gegenfläche 5 des Mischrohrs 4 sind im Wesentlichen eben oder glatt ausgebildet. Alternativ kann die Wirkfläche oder die Gegenfläche strukturiert sein und beispielsweise mit quer zur Förderrichtung F verlaufenden Rillen oder Wülsten versehen sein (nicht gezeigt).

Der Gummieinsatz 7 und die Gummieinlage 12 sind aus einem aus Synthese-oder Naturkautschuk hergestellten, verschleißfesten Elastomer gebildet, beispielsweise NR und/oder SBR.

In FIG 2 ist eine alternative Ausgestaltung der Vorrichtung von FIG 1 in Schnittansicht gezeigt. Das Mischrohr 4 des Nachmischers 1 und das Förderrohr 10 der Exzenter-Schneckenpumpe 9 sind als separate Teile ausgebildet und über einen Flansch 15 miteinander verbunden. Der Flansch 15 weist einen radial nach innen ragenden, ringförmigen Vorsprung 16 auf, der zwischen dem Gummieinsatz 7 des Mischrohrs 4 und der Gummieinlage 12 des Förderrohrs 10 angeordnet ist und dichtend daran anliegt. Der Vorsprung 16 schließt etwa bündig mit dem Gummieinsatz 7 und der Gummieinlage 12 ab und bildet somit einen kontinuierlichen Übergang von der Gummieinlage 12 zum Gummieinsatz 7.

In FIG 3 ist eine schematische Darstellung einer zweiten Ausführungsform der Vorrichtung in Schnittansicht gezeigt. Das Mischrohr 4 des Nachmischers 1 umfasst ein Stahlrohr 18, dessen Innenfläche die Gegenfläche 5 bildet. Der Rotor 2 des Nachmischers 1 weist einen Rotorkern 26 auf, der aus Metall, insbesondere aus Stahl hergestellt ist und mit einem Ende an dem Endbereich 25 des Schneckenrotors 9 befindlichen Fortsatz 19 lose anliegt und am anderen Ende wieder auf dem nicht dargestellten Stützelement abgestützt ist. Der Rotorkern 26 ist mit einem Gummiüberzug 17 in Form eines Gummischlauchs versehen, dessen Außenfläche die Wirkfläche 3 bildet. Der Gummiüberzug 17 ist am Fortsatz 19 des Schneckenrotors 9 über Befestigungselemente 20, beispielsweise über Schraub- oder Klemmmittel, befestigt.

Im Unterschied zur vorhergehenden Ausführungsform ist die Wirkfläche 3 des Rotors 2 elastisch und die Gegenfläche 5 des Mischrohrs 4 vergleichsweise unelastisch bzw. starr ausgebildet. Der Rotor 2 liegt mit seiner elastischen Wirkfläche 3 im Wesentlichen dicht an der unelastischen bzw. starren Gegenfläche 5 an. Zusätzlich kann der Rotor 2 mit seiner Wirkfläche 3 gegen die Gegenfläche 5 gedrückt sein. Die Mörtelmasse wird durch die Rotations- oder Umlaufbewegung des Rotors 2 zwischen der elastischen Wirkfläche 3 des Rotors 2 und der unelastischen Gegenfläche 5 hindurchgeführt, gedrückt und gerieben, wobei die elastische Wirkfläche 3 beim Durchführen und Drücken der Mörtelmasse elastisch nachgibt.

Das Stahlrohr 18 ist über einen Flansch 21 mit dem Förderrohr 10 der Exzenter-Schneckenpumpe 8 verbunden. Der Flansch 21 weist einen ersten, radial nach innen ragenden, ringförmigen Vorsprung 22 auf, der dem Förderrohr 10 zugeordnet ist und dichtend an der Gummieinlage 12 des Föxderrohrs 10 anliegt. Ein zweiter, radial nach innen ragender, ringförmiger Vorsprung 24 des Flansches 21 ist dem Stahlrohr 18 zugeordnet und liegt dichtend daran an. Zwischen dem ersten Vorsprung 22 und dem zweiten Vorsprung 24 ist ein Zwischenraum 23 zum Durchführen der seitlich bzw. radial nach außen vorstehenden Befestigungselemente 20 gebildet.

Alternativ können sowohl die Wirkfläche 3 des Rotors 2 als auch die Gegenfläche 5 des Mischrohrs 4 elastisch ausgebildet sein, wobei das Mischrohr 4 den Gummieinsatz 7 aufweist und der Rotor 2 bzw. der Rotorkern 26 zusätzlich mit dem Gummiüberzug 17 versehen ist.

### Bezugszeichenliste

- 1: Nachmischer
- 2: Rotor
- 3: Wirkfläche
- 4: Mischrohr
- 5: Gegenfläche
- 6: Außenrohr (Mischrohr)
- 7: Gummieinsatz
- 8: Exzenter-Schneckenpumpe
- 9: Schneckenrotor
- 10: Förderrohr
- 11: Außenrohr (Förderrohr)
- 12: Gummieinlage
- 13: Förderkanal
- 14: Auslass
- 15: Flansch
- 16: Vorsprung
- 17: Gummiüberzug
- 18: Stahlrohr
- 19: Fortsatz
- 20: Befestigungselemente
- 21: Flansch
- 22: Erster Vorsprung
- 23: Zwischenraum
- 24: Zweiter Vorsprung
- 25: Endbereich
- 26: Rotorkern

- A: Mittelachse
- F: Förderrichtung
- L: Länge

## Patentansprüche

1. Vorrichtung zur Herstellung einer fließfähigen Masse, insbesondere einer feinkörnigen Mörtelmasse, wie einer Spachtelmasse, umfassend einen Hauptmischer zum Mischen von Trockenmörtel mit Wasser, und eine Pumpe (8), insbesondere eine Exzenter-Schneckenpumpe (8), zum Befördern der vorgemischten Masse zu einem Nachmischer (1) , worin der Nachmischer (1) einen Rotor (2) mit einer Wirkfläche (3), insbesondere an der Außenfläche des Rotors, und ein Mischrohr (4) mit einer, insbesondere zylindrischen, Gegenfläche (5), insbesondere an der Innenfläche des Mischrohrs, aufweist, **dadurch gekennzeichnet daβ** der Rotor (2) exzentrisch im Mischrohr (4) angeordnet ist und über einen Pumpenrotor (9), insbesondere über einen exzentrischen Schneckenrotor (9) der Exzenter-Schneckenpumpe (8), derart antreibbar ist, dass er mit seiner Wirkfläche (3) um eine Mittelachse (A) des Mischrohrs (4) entlang der Gegenfläche (5) rotierbar ist, wobei in der Masse, insbesondere Mörtelmasse, noch enthaltene Klümpchen oder Knötchen oder ähnliche Inhomogenitäten zwischen der Wirkfläche (3) und der Gegenfläche (5) zumindest überwiegend zerdrückt oder zerrieben werden.

2. Vorrichtung nach Anspruch 1, bei der der Rotor (2) länglich, vorzugsweise stangen- oder zapfenförmig, gestaltet ist und/oder hinsichtlich seiner Länge so bemessen sein, dass er etwas kürzer ist, gleich lang oder länger ist als die Länge des Mischrohrs und/oder sich im Wesentlichen durch das gesamte Mischrohr hindurch erstreckt und/oder bei der der Rotor einen kreisförmigen oder ovalen oder elliptischen Querschnitt aufweist und/oder in seinem Querschnitt axial über seine Länge veränderlich ist, insbesondere dicker wird in Förderrichtung.

3. Vorrichtung nach Anspruch 1 oder Anspruch 2, bei der der Rotor sich gegen eine Stützfläche abstützt, insbesondere um die Reaktionskräfte oder Gegenkräfte bei einem Rücklauf der Pumpe, d.h. wenn sich die Pumpe entgegengesetzt zur Förderrichtung bewegt, aufzunehmen und bei der vorzugsweise abhängig von der Länge des Rotors die Stützfläche innerhalb des Mischrohrs, bündig an dessen Ende oder außerhalb des Mischrohrs angeordnet.

4. Vorrichtung nach einem der Ansprüche 1 bis 3, bei der der Rotor (2) des Nachmischers (1) an einem exzentrischen und dem Nachmischer (1) zugeordneten Endbereich (25) des Schneckenrotors (9) angeordnet ist, insbesondere einstückig mit dem Schneckenrotor (9) der Exzenter-Schneckenpumpe (8) ausgebildet ist oder durch Verschweißen und/oder über Befestigungsmittel mit dem Schneckenrotor (9) der Exzenter-Schneckenpumpe (8) verbunden ist, insbesondere an einem Fortsatz (19) des Schneckenrotor (9) an seinem dem Nachmischer (1) zugeordneten Endbereich (25).

5. Vorrichtung nach einem der Ansprüche 1 bis 4, bei der die Wirkfläche (3) des Rotors (5) im Wesentlichen dicht an der Gegenfläche (5) des Mischrohrs (4) anliegt oder zumindest geringfügig gegen die Gegenfläche (5) gedrückt ist, wobei die Wirkfläche (3) und/oder die Gegenfläche (5) aus einem elastischen Material, wie ein aus Synthese- oder Naturkautschuk hergestellter, verschleißfester Gummi, hergestellt sind und/oder bei der die Wirkfläche (3) des Rotors (2) und die Gegenfläche (5) des Mischrohrs (4) im Wesentlichen eben oder glatt ausgebildet sind und/oder bei der die Wirkfläche (3) des Rotors (2) und die Gegenfläche (5) der Mischrohrs (4) jeweils aus Materialien mit unterschiedlichen elastischen Eigenschaften gebildet sind, wobei als Materialpaar ein elastisches Material, wie Gummi, und ein vergleichsweise unelastisches Material, wie Metall, vorzugsweise Stahl, gewählt ist.

6. Vorrichtung nach einem der Ansprüche 1 bis 5, bei der die Gegenfläche (5) des Mischrohrs (4) aus einem Gummi gebildet ist, wobei das Mischrohr (4) ein Außenrohr (6) und einen Gummieinsatz (7) aufweist, der an der Innenseite des Außenrohrs (6) angebracht ist und dessen Innenfläche die Gegenfläche (5) bildet, wobei vorzugsweise das Mischrohr (4) des Nachmischers (1) einstückig mit einem Förderrohr (10) der Exzenter-Schneckenpumpe (8) ausgebildet ist, wobei das Außenrohr (6) und der Gummieinsatz (7) des Mischrohrs (4) jeweils einstückig mit einem Außenrohr (11) und einer Gummieinlage (12) des Förderrohrs (10) ausgebildet sind, oder wobei vorzugsweise das Mischrohr (4) des Nachmischers (1) und ein Förderrohr (10) der Exzenter-Schneckenpumpe (8) als separate Teile ausgebildet sind und über Befestigungsmittel (15), wie einen Flansch (15), miteinander verbunden sind, wobei der Flansch (15) einen radial nach innen ragenden, ringförmigen Vorsprung (16) aufweist, der zwischen dem Gummieinsatz (7) des Mischrohrs (4) und einer Gummieinlage (12) des Förderrohrs (10) angeordnet ist und dichtend daran anliegt und/oder wobei vorzugsweise der Gummieinsatz (7) des Mischrohrs (4) materialschlüssig mit dem Außenrohr (6) des Mischrohrs (4) durch Einvulkanisieren verbunden ist.

7. Vorrichtung nach einem der Ansprüche 1 bis 5, bei der die Gegenfläche (5) des Mischrohrs (4) aus Metall, vorzugsweise aus Stahl, gebildet ist und dass die Wirkfläche (3) des Rotors (2) aus Gummi gebildet ist.

8. Vorrichtung nach Anspruch 7, bei der der Rotor (2) einen Rotorkern (26) umfasst, der mit einem Gummiüberzug (17), beispielsweise in Form eines Gummischlauchs, versehen ist, dessen Außenfläche die Wirkfläche (3) des Rotors (2) bildet, wobei der Rotorkern vorzugsweise aus Metall, insbesondere Stahl, besteht und/oder vorzugsweise lose oder formschlüssig zwischen dem Schneckenrotor und einer Stützfläche angeordnet ist und/oder wobei vorzugsweise der Gummiüberzug (17) an dem Schneckenrotor (9), insbesondere an einem Fortsatz (19) des Schneckenrotors (9), befestigt ist, insbesondere über ein oder mehrere Befestigungselemente (20).

9. Vorrichtung nach einem der Ansprüche 1 bis 8, bei der das Stahlrohr (18) über Befestigungsmittel (21), wie einen Flansch (21), mit einem Förderrohr (10) der Exzenter-Schneckenpumpe (8) verbunden ist, wobei der Flansch (21) zwei radial nach innen ragende, ringförmige Vorsprünge (22, 24) aufweist, die jeweils an einer Gummieinlage (12) des Förderrohrs (10) und an dem Stahlrohr (18) dichtend anliegen, wobei zwischen den Vorsprüngen (22, 24) ein Zwischenraum (23) zum Durchführen der Befestigungselemente (20) des Gummiüberzugs (17) gebildet ist.

10. Verfahren zur Herstellung einer fließfähigen Masse, insbesondere einer feinkörnigen Mörtelmasse, wie einer Spachtelmasse, unter Verwendung einer Vorrichtung nach einem der Ansprüche 1 bis 9, bei dem Trockenmörtel und Wasser in einem Hauptmischer zusammengebracht und miteinander vermischt werden, und die vorgemischte Masse anschließend mittels einer Fördereinrichtung, insbesondere einer Pumpe, vorzugsweise einer Exzenter-Schneckenpumpe, zu einem Nachmischer (1) befördert wird,
wobei die Masse im Nachmischer (1) zwischen einer Wirkfläche (3) und einer Gegenfläche (5) geführt wird, indem die Masse in Förderrichtung (F) entlang der Gegenfläche (5) befördert wird und die Wirkfläche (3) wenigstens annähernd quer zur Förderrichtung (F) der Masse oder in einer Rotations- oder Umlaufbewegung um eine Mittelachse (A) des Nachmischers (1) an der Gegenfläche (5) entlang bewegt wird, wobei in der Masse, insbesondere Mörtelmasse, noch enthaltene Klümpchen oder Knötchen oder ähnliche Inhomogenitäten zwischen der Wirkfläche (3) und der Gegenfläche (5) zumindest überwiegend zerdrückt oder zerrieben werden.

11. Verfahren nach Anspruch 10, bei dem die Wirkfläche (3) im Wesentlichen dicht an der Gegenfläche (5) entlang bewegt wird oder zumindest geringfügig gegen die Gegenfläche (5) gedrückt wird, wobei die Wirkfläche (3) und/oder die Gegenfläche (5) elastisch sind oder die Gegenfläche (5) elastisch ist und die Wirkfläche (3) vergleichsweise unelastisch oder starr ist oder bei dem die Wirkfläche (3) elastisch ist und die Gegenfläche (5) vergleichsweise unelastisch oder starr ist.

## Claims

1. Device for manufacturing a flowable mass, in particular a fine-grained mortar mass, such as a filler, comprising a main mixer for mixing dry mortar with water, and a pump (8), in particular an eccentric screw pump (8), to convey the premixed mass to a subsequent mixer (1), wherein the subsequent mixer (1) has a rotor (2) with a working surface (3), in particular on the outer surface of the rotor, and a mixing tube (4) with a, in particular cylindrical, mating surface (5), in particular on the inner surface of the mixing tube,
**characterised in that**
the rotor (2) is eccentrically arranged in the mixing tube (4) and can be driven via a pump rotor (9), in particular by means of an eccentric screw rotor (9) of the eccentric screw pump (8), in such a way that it can be rotated with its effective surface (3) around a central axis (A) of the mixing tube (4) along the mating surface (5), whereby clumps or lumps or similar inhomogeneities still contained in the mass, in particular mortar mass, are at least predominantly crushed or ground between the effective surface (3) and the mating surface (5).

2. Device according to Claim 1, wherein the rotor (2) is elongated, preferably in the shape of a rod or pin, and/or is so dimensioned in its length that it is somewhat shorter than the length of the mixing tube and/or extends substantially through the entire mixing tube and/or wherein the rotor has a circular or oval or elliptical cross section and/or is axially adjustable in its cross section along its length, in particular becomes thicker in the direction of conveyance.

3. Device according to one of the Claims 1 or 2, wherein the rotor is supported against a support surface, in particular in order to absorb the reaction forces or counter forces with a return motion of the pump, i.e. if the pump moves counter to the direction of conveyance, and wherein the support surface inside the mixing tube is arranged to be flush at the end of the latter or outside of the mixing tube depending on the length of the rotor.

4. Device according to one of the Claims 1 to 3, wherein the rotor (2) of the subsequent mixer (1) is arranged on an eccentric end area (25) of the screw rotor (9) that is assigned to the subsequent mixer (1), in particular is integrally formed with the screw rotor (9) of the eccentric screw pump (8) or is connected by welding and/or by means of fasteners to the screw rotor (9) of the eccentric screw pump (8), in particular to an extension (19) of the screw rotor (9) at its end area (25) assigned to the subsequent mixer (1).

5. Device according to one of the Claims 1 to 4, wherein the effective surface (3) of the rotor (2) substantially lies closely against the mating surface (5) of the mixing tube (4) or at least is pressed lightly against the mating surface (5), wherein effective surface (3) and/or the mating surface (5) is manufactured from an elastic material, such as a wear-resistant rubber made from synthetic or natural rubber, and/or wherein the effective surface (3) of the rotor (2) and the mating surface (5) of the mixing tube (4) are substantially configured to be even or smooth and/or wherein the effective surface (3) of the rotor (2) and the mating surface (5) of the mixing tube (4) are each formed from materials with varying elastic properties, whereby an elastic material, such as rubber, and a comparably inflexible material, such as metal, preferably steel, is chosen as a material pair.

6. Device according to one of the Claims 1 to 5, wherein the mating surface (5) of the mixing tube (4) is made of a rubber, whereby the mixing tube (4) has an outer tube (6) and a rubber insert (7), which is accommodated on the inside of the outer tube (6) and the surface of which forms the mating surface (5), whereby preferably the mixing tube (4) of the subsequent mixer (1) is configured integrally with a delivery pipe (10) of the eccentric screw pump (8), whereby the outer tube (6) and the rubber insert (7) of the mixing tube (4) are each integrally configured with an outer tube (11) and a rubber inlay (12) of the delivery pipe (10), or whereby preferably the mixing tube (4) of the subsequent mixer (1) and a delivery pipe (10) of the eccentric screw pump (8) are configured as separate parts and are connected to each other by means of fastenings (15), such as a flange (15), whereby the flange (15) has an annular projection (16) projecting radially inwards, which is arranged between the rubber insert (7) of the mixing tube (4) and a rubber inlay (12) of the delivery pipe (10) and lies against it, sealing it, and/or whereby preferably the rubber insert (7) of the mixing tube (4) is connected materially to the outer tube (6) of the mixing tube (4) through integral vulcanisation.

7. Device according to one of the Claims 1 to 5, wherein the mating surface (5) of the mixing tube (4) is formed from metal, preferably steel, and the effective surface (3) of the rotor (2) is formed from rubber.

8. Device according to Claim 7, wherein the rotor (2) comprises a rotor core (26), which is provided with a rubber coating (17), for example in the form of a rubber hose, the outer surface of which forms the effective surface (3) of the rotor (2), whereby the rotor core preferably consists of metal, in particular steel, and/or preferably is arranged loosely or positively between the screw rotor and a support surface and/or whereby preferably the rubber coating (17) is attached to the screw rotor (9), in particular to a projection (19) of the screw rotor (9), in particular by means of one or more fastening elements (20).

9. Device according to one of the Claims 1 to 8, wherein the steel tube (18) is connected to a delivery pipe (10) of the eccentric screw pump (8) by fastenings (21), such as a flange (21), whereby the flange (21) has two annular projections (22, 24) projecting radially inwards, which lie in each case on a rubber inlay (12) of the delivery pipe (10) and on the steel tube (18), sealing them, whereby an interspace (23) is formed between the projections (22, 24) for guiding through the fastening elements (20) for the rubber coating (17).

10. Method for manufacturing a flowable mass, in particular a fine-grained mortar mass, such as a filler, by using a device in accordance with one of the Claims 1 to 9, wherein dry mortar and water are collected in a main mixer and mixed together, and the premixed mass is then conveyed by means of a conveyor unit, in particular a pump, preferably an eccentric screw pump, to a subsequent mixer (1),
whereby the mass in the subsequent mixer (1) is guided between an effective surface (3) and a mating surface (5), in that the mass is conveyed in a direction of conveyance (F) along the mating surface (5) and the effective surface (3) is at least moved approximately at right angles to the direction of conveyance (F) of the mass or in a rotational or circular movement around a central axis (A) of the subsequent mixer (1) along the mating surface (5), whereby clumps or lumps or similar inhomogeneities still contained in the mass, in particular mortar mass, are at least predominantly crushed or ground between the effective surface (3) and the mating surface (5).

11. Method according to Claim 10, wherein the effective surface (3) is substantially moved closely along the mating surface (5) or is at least pressed lightly against the mating surface (5), whereby the effective surface (3) and/or the mating surface (5) are elastic or the mating surface (5) is elastic and the effective surface (3) is comparatively inflexible or rigid or wherein the effective surface (3) is elastic and the mating surface (5) is comparatively inflexible or rigid.

## Revendications

1. Dispositif de fabrication d'une masse fluide, en particulier d'une masse de mortier à grains fins, comme un mastic, comprenant un mélangeur principal pour le mélange de mortier sec avec de l'eau, et une pompe (8), en particulier une pompe à vis à excentrique (8), pour le convoyage de la masse prémélangée à un mélangeur ultérieur (1), où le mélangeur ultérieur (1) présente un rotor (2) avec une face active (3), en particulier à la face extérieure du rotor, et un tube mélangeur (4) avec une contre-face (5), en particulier cylindrique, en particulier à la face intérieure du tube mélangeur, **caractérisé en ce que** le rotor (2) est disposé d'une manière excentrique dans le tube mélangeur (4) et peut être entraîné par un rotor de pompe (9), en particulier par un rotor à vis excentrique (9) de la pompe à vis à excentrique (8) de telle sorte qu'il tourne avec sa face active (3) autour d'un axe médian (A) du tube mélangeur (4) le long de la contre-face (5), où dans la masse, en particulier la masse de mortier, des grumeaux ou noeuds ou non-homogénéités similaires qui s'y trouvent encore, entre la face active (3) et la contre-face (5) sont au moins écrasés
ou broyés au moins en majorité.

2. Dispositif selon la revendication 1, dans lequel le rotor (2) est réalisé d'une manière oblongue, de préférence en forme de tige ou de pivot et/ou peut être dimensionné en ce qui concerne sa longueur de telle sorte qu'il est un peu plus court, qu'il a la même longueur ou qu'il est plus long que la longueur du tube mélangeur et/ou s'étend sensiblement à travers tout le tube mélangeur et/ou dans lequel le rotor présente une section transversale circulaire ou ovale ou elliptique et/ou sa section transversale peut être modifiée axialement sur sa longueur, en particulier épaissit dans la direction de convoyage.

3. Dispositif selon la revendication 1 ou la revendication 2, où le rotor s'appuie sur une face d'appui, en particulier pour recevoir les forces de réaction ou contre-forces lors d'un reflux de la pompe, c'est-à-dire lorsque la pompe se déplace contrairement à la direction de convoyage, et dans lequel de préférence en fonction de la longueur du rotor, la face d'appui est disposée à l'intérieur du tube mélangeur, en affleurement avec son extrémité ou à l'extérieur du tube mélangeur.

4. Dispositif selon l'une des revendication 1 à 3, dans lequel le rotor (2) du mélangeur ultérieur (1) est disposé à une zone d'extrémité excentrique (25) et associée au mélangeur ultérieur (1) du rotor à vis (9), en particulier est réalisé en une pièce avec le rotor à vis (9) de la pompe à vis à excentrique (8) ou est relié par soudage et/ou par des moyens de fixation au rotor à vis (9) de la pompe à vis à excentrique (8), en particulier à un prolongement (19) du rotor à vis (9) à sa zone d'extrémité (25) associée au mélangeur ultérieur (1).

5. Dispositif selon l'une des revendications 1 à 4, dans lequel la face active (3) du rotor (5) s'applique sensiblement d'une manière étanche à la contre-face (5) du tube mélangeur (4) ou est poussée au moins légèrement à la contre-face (5), où la face active (3) et/ou la contre-face (5) sont réalisées en un matériau élastique, comme un caoutchouc résistant à l'usure, fabriqué en caoutchouc synthétique ou naturel et/ou dans lequel la face active (3) du rotor (2) et la contre-face (5) du tube mélangeur (4) sont réalisées sensiblement planes ou lisses et/ou dans lequel la face active (3) du rotor (2) et la contre-face (5) du tube mélangeur (4) sont réalisées chacune en des matériaux ayant des propriétés élastiques différentes, où est sélectionné comme paire de matériaux un matériau élastique, comme le caoutchouc, et un matériau comparativement non élastique, comme le métal, de préférence l'acier.

6. Dispositif selon l'une des revendications 1 à 5, où la contre-face (5) du tube mélangeur (4) est formée par un caoutchouc, où le tube mélangeur (4) présente un tube extérieur (6) et un insert en caoutchouc (7) qui est appliqué au côté intérieur du tube extérieur (6) et dont la face intérieure forme la contre-face (5), où de préférence le tube mélangeur (4) du mélangeur ultérieur (1) est réalisé en une pièce avec un tube de convoyage (10) de la pompe à vis à excentrique (8), où le tube extérieur (6) et l'insert en caoutchouc (7) du tube mélangeur (4) sont réalisés chacun en une pièce avec un tube extérieur (11) et un insert en caoutchouc (12) du tube de convoyage (10) ou dans lequel de préférence le tube mélangeur (4) du mélangeur ultérieur (1) et un tube de convoyage (10) de la pompe à vis à excentrique (8) sont réalisés comme des parties séparées et sont reliées entre elles par des moyens de fixation (15), comme une bride (15), où la bride (15) présente une saillie annulaire (16) faisant saillie radialement vers l'intérieur qui est disposée entre l'insert en caoutchouc (7) du tube mélangeur (4) et un insert en caoutchouc (12) du tube de convoyage (10) et qui s'applique d'une manière étanche à celui-ci et/ou où de préférence l'insert en caoutchouc (7) du tube mélangeur (4) est relié par concordance des matériaux avec le tube extérieur (6) du tube mélangeur (4) par vulcanisation.

7. Dispositif selon l'une des revendications 1 à 5, dans lequel la contre-face (5) du tube mélangeur (4) est réalisée en métal, de préférence en acier, et en ce que la face active (3) du rotor (2) est réalisée en caoutchouc.

8. Dispositif selon la revendication 7, où le rotor (2) comprend un noyau de rotor (26) qui est muni d'un revêtement en caoutchouc (17), par exemple sous la forme d'un tuyau en caoutchouc, dont la face extérieure forme la face active (3) du rotor (2), où le noyau de rotor est réalisé de préférence en métal, en particulier en acier et/ou est disposé de préférence lâchement ou par concordance des formes entre le rotor à vis et une face d'appui et/ou où de préférence le revêtement en caoutchouc (17) est fixé au rotor à vis (9), en particulier à un prolongement (19) du rotor à vis (9), en particulier par un ou plusieurs éléments de fixation (20).

9. Dispositif selon l'une des revendications 1 à 8, où le tube en acier (18) est relié par des moyens de fixation (21), comme une bride (21), à un tube de convoyage (10) de la pompe à vis à excentrique (8), où la bride (21) présente deux saillies annulaires (22,24) faisant radialement saillie vers l'intérieur qui s'appliquent chacune d'une manière étanche à un insert en caoutchouc (12) du tube de convoyage (10) et au tube en acier (18), où est formé entre les saillies (22,24) un espace intermédiaire (23) pour le passage des éléments de fixation (20) du revêtement en caoutchouc (17).

10. Procédé de fabrication d'une masse fluide, en particulier d'une masse de mortier à grains fins, comme un mastic, en utilisant un dispositif selon l'une des revendications 1 à 9, dans lequel le mortier sec et l'eau sont réunis dans un mélangeur principal et sont mélangés l'un avec l'autre, et la masse prémélangée est convoyée ensuite au moyen d'une installation de convoyage, en particulier d'une pompe, de préférence d'une pompe à vis à excentrique, à un mélangeur ultérieur (1),
où la masse dans le mélangeur ultérieur (1) est guidée entre une face active (3) et une contre-face (5), en ce que la masse est convoyée dans la direction de convoyage (F) le long de la contre-face (5), et la face active (3) est déplacée au moins approximativement transversalement à la direction de convoyage (F) de la masse ou selon un mouvement de rotation ou de circulation autour d'un axe médian (A) du mélangeur ultérieur (1) à la contre-face (5), où dans la masse, en particulier la masse de mortier, des grumeaux ou noeuds ou autres non-homogénéités qui s'y trouvent encore, entre la face active (3) et la contre-face (5) sont écrasés
ou broyés au moins en majorité.

11. Procédé selon la revendication 10, dans lequel la face active (3) est déplacée sensiblement d'une manière étanche à la contre-face (5) ou est poussée au moins légèrement contre la contre-face (5), où la face active (3) et/ou la contre-face (5) sont élastiques, ou bien la contre-face (5) est élastique et la face active (3) est comparativement non-élastique ou rigide, ou dans lequel la face active (3) est élastique et la contre-face (5) est comparativement non-élastique ou rigide.
